# EUROPÄISCHE PATENTSCHRIFT

(11) **EP 2 452 782 B1**
(45) Veröffentlichungstag und Bekanntmachung des Hinweises auf die Patenterteilung: **18.12.2019**
(21) Anmeldenummer: 11185181.2
(22) Anmeldetag: 14.10.2011
(51) Int. Cl.: B25D 17/24, B25F 5/00

(54) **Handwerkzeugmaschine**
Hand tool
Outil à main

(30) Priorität: 12.11.2010 DE 102010043810
(43) Veröffentlichungstag der Anmeldung: 16.05.2012
(73) Patentinhaber: HILTI Aktiengesellschaft, 9494 Schaan (LI)
(72) Erfinder: Ohlendorf, Oliver, 86899 Landsberg (DE); Martin, Jörg, 86836 Obermeitingen (DE)
(74) Vertreter: Hilti Aktiengesellschaft Corporate Intellectual Property

(56) Entgegenhaltungen:
- EP-A1- 2 072 191
- DE-A1-102008 000 625
- JP-A- 2007 237 301
- US-A- 4 282 938
- US-A1- 2009 025 949
- US-A1- 2010 038 105

## Beschreibung

### GEBIET DER ERFINDUNG

Die vorliegende Erfindung betrifft eine Handwerkzeugmaschine mit einem Tilger. Beispiele sind aus der EP2072191A1 oder US2010038105A1 bekannt.

### OFFENBARUNG DER ERFINDUNG

Eine erfindungsgemäße Handwerkzeugmaschine hat einen Linearantrieb zum Bewegen eines Werkzeugs längs einer Arbeitsachse, z.B. ein motorisch betriebenes, pneumatisches Schlagwerk. Wenigstens zwei Tilger sind in der Handwerkzeugmaschine zum Dämpfen von Schwingungen längs der Arbeitsachse vorgesehen. Eine resonante Anregung einer Schwingung des ersten Tilgers längs der Arbeitsachse erfolgt bei einer ersten Resonanzfrequenz, welche sich von einer zweiten Resonanzfrequenz des zweiten Tilgers für die Schwingung längs der Arbeitsachse unterscheidet. Die beiden Resonanzfrequenzen unterscheiden sich in einem Bereich von 2 % bis 5 %, d.h. die erste Frequenz ist um das 1,02-fache bis 1,05-fache größer als die zweite Resonanzfrequenz.

Eine Ausgestaltung sieht vor, dass jeder der zwei Tilger jeweils einen Pendelarm und einen Massekörper aufweist. Der Massekörper ist federnd mittels des Pendelarms an einem Gehäuse der Handwerkzeugmaschine befestigt. Das von dem Massekörper entfernte Ende des Pendelarm bildet einen Lagerpunkt, um den der Massekörper geführt durch den Pendelarm eine Drehschwingung ausführt. Die Auslenkung bleibt vorzugsweise gering, z.B. geringer als 30 Grad um den Lagerpunkt, wodurch die Bewegung des Massekörpers näherungsweise als längs der Arbeitsachse aufgefasst wird. Gegen eine Auslenkung aus der Drehebene heraus ist der Pendelarm oder das Lager sehr steif ausgebildet, was in sehr hohen Resonanzfrequenzen resultiert. Diese hohen Resonanzfrequenzen sollten wenigstens eine Größenordnung oder das 10-fache höher als die Resonanzfrequenzen für ein Anregung längs der Arbeitsachse sein, um nicht anregbar zu sein.

Eine Anpassung der Resonanzfrequenzen der beiden Tilger kann durch die Länge der Pendelarme erfolgen, welche sich in einem Bereich von 4 % bis 10 % unterscheiden können. Die Länge bezeichnet dabei den Abstand des Schwerpunkts des Massenkörpers bis zu dem Lagerpunkt des Pendelarms am Gehäuse. Alternativ oder zusätzlich kann die Masse der Massekörper um 4 % bis10 % unterschiedlich sein.

Eine Ausgestaltung sieht vor, dass der Pendelarm eines ersten der zwei Tilger parallel zu einem Pendelarm eines zweiten der zwei Tilger angeordnet ist. Die Pendelarme können unter wenigstens 70 Grad zu der Arbeitsachse geneigt angeordnet sind. Die Pendelarme können als Blattfeder ausgebildet sind. Die Blattfedern können an einem den Massekörpern entfernten Ende durch einen Steg verbunden sein. In einer Ausführungsform sind die beiden Blattfedern als ein Stanzteil hergestellt. Der Massekörper kann auf den Pendelarm aufgesteckt sein.

Eine Ausgestaltung sieht vor, dass eine Periodizität mit der der Linearantrieb das Werkzeug längs der Arbeitsachse bewegt zwischen den Resonanzfrequenzen der beiden Tilger liegt. Das Werkzeug wird typischerweise stark anharmonisch, d.h. deutlich nicht sinusförmig bewegt. Daher erscheint der Begriff der Periodizität oder Wiederholungsrate geeigneter anzugeben, wie häufig sich das Werkzeug in einem Zeitnormal vor- und zurückbewegt. Die Periodizität wird gleich einer Frequenz in Hertz gemessen. Falls eine Frequenz in der Anmeldung zur Beschreibung für eine anharmonische Bewegung verwendet wird, bezeichnet diese die Grundfrequenz.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: eine Handwerkzeugmaschine,
- Fig. 2: Querschnitt durch einen Tilger in Fig. 1
- Fig. 3: ein Anregungssprektrum des Tilgers von Fig. 2.

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt schematisch einen Bohrhammer **1.** Der Bohrhammer **1** hat eine Werkzeugaufnahme **2**, in welche als Werkzeug ein Bohrmeißel **3** eingesetzt werden kann. Einen primären Antrieb des Bohrhammers **1** bildet ein Motor **4**, welcher ein Schlagwerk **5** und eine Abtriebswelle **6** antreibt. Ein Anwender kann den Bohrhammer **1** mittels eines Handgriffs **7** führen und mittels eines Systemschalters **8** den Bohrhammer **1** in Betrieb nehmen. Im Betrieb dreht der Bohrhammer **1** den Bohrmeißel **3** kontinuierlich um eine Arbeitsachse **9** und kann dabei den Bohrmeißel **3** längs der Arbeitsachse **9** in einen Untergrund schlagen.

Das Schlagwerk **5** ist beispielsweise ein pneumatisches Schlagwerk **5.** Ein Erreger **10** und ein Schläger **11** sind in dem Schlagwerk **5** längs der Arbeitsachse **9** beweglich geführt. Der Erreger **10** ist über einen Exzenter **12** oder einen Taumelfinger an den Motor **4** angekoppelt und zu einer periodischen, linearen Bewegung gezwungen. Eine Luftfeder gebildet durch eine pneumatische Kammer **13** zwischen Erreger **10** und Schläger **11** koppelt eine Bewegung des Schlägers **11** an die Bewegung des Erregers **10** an. Der Schläger **11** kann direkt auf ein hinteres Ende des Bohrmeißels **3** aufschlagen oder mittelbar über einen im Wesentlichen ruhenden Zwischenschläger **14** einen Teil seines Impuls auf den Bohrmeißel **3** übertragen. Das Schlagwerk **5** und vorzugsweise die weiteren Antriebskomponenten sind innerhalb eines Maschinengehäuses **15** angeordnet.

Innerhalb des Maschinengehäuses **15** ist ein erster Tilger **20** und ein zweiter Tilger **21** angeordnet. In der Seitenansicht von Fig. 1 verdeckt der erste Tilger **20** den zweiten Tilger **21.** Der Schnitt in der Ebene II-II durch die beiden Tilger **20**, **21** ist in Fig. 2 dargestellt.

Der erste Tilger **20** hat einen ersten Massenkörper **22**, der über eine Blattfeder **23** mit einem starren Lagerpunkt **24** an dem Gehäuse **15** verbunden ist. Die Blattfeder **23** ist, in Ruhelage, unter einem Winkel **25** von wenigstens 70 Grad zu der Arbeitsachse **9** angeordnet. Eine Bewegung des Maschinengehäuses **15** längs der Arbeitsachse **9** kann den Massenkörper **22** zu einer ebensolchen Bewegung längs der Arbeitsachse **9** anregen. Aufgrund der Führung des Massenkörpers **22** durch die Blattfeder **23** folgt der Massenkörper **22** einer gekrümmten Bahn **26.** Die Auslenkungen des Massenkörpers **22** sind gering verglichen zu einer Länge **27** der Blattfeder **23**, wodurch die Bewegung näherungsweise als parallel zu der Arbeitsachse **9** angenommen werden kann. Die Länge **27** der Blattfeder **23** wird von der Befestigung **24** bis zum Schwerpunkt des ersten Massekörpers **22** gemessen. Die Blattfeder **23** wirkt einer Auslenkung des Massenkörpers **22** aus seiner Ruhelage durch eine Rückstellkraft entgegen. Die rückstellende Federkraft, die Länge **27** der Blattfeder **23** und die Masse des Massekörpers **22** legen eine Resonanzfrequenz des ersten Tilgers **20** fest.

Die Blattfeder **23** hat eine geringere Steifigkeit längs der Arbeitsachse **9** verglichen zu den Richtungen senkrecht zu der Arbeitsachse **9.** Eine Anregung der Blattfeder **23** senkrecht zu der Arbeitsachse **9** ist somit nur mit sehr hohen Frequenzen möglich.

Der zweite Tilger **21** ist im wesentlichen gleich zu dem ersten Tilger **20** aufgebaut. Ein zweiter Massekörper **28** ist über eine zweite Blattfeder **29** mit dem Maschinengehäuse **15** verbunden. Die zweite Blattfeder **29** ist vorzugsweise parallel zu der ersten Blattfeder **23** angeordnet und ebenfalls, in Ruhelage, um wenigstens 70 Grad zu der Arbeitsachse **9** geneigt. Die beiden Blattfedern **22**, **29** haben vorzugsweise die gleiche Federkonstante und Stärke, eine Länge **30** der zweiten Blattfeder **29** ist hingegen um 4 % bis 10 % länger als die Länge **27** der ersten Blattfeder **22.** Eine Masse des zweiten Massekörpers **28** etwa gleich der Masse des ersten Massekörpers **22.** Die unterschiedlichen Längen **30**, **29** bewirken eine 2 % bis 5 % geringere Resonanzfrequenz des zweiten Tilgers **21.** In einer weitere Ausgestaltung haben die Massekörper **22**, **28** eine um 4 % bis 10 % unterschiedliche Masse.

Die Blattfedern **22**, **29** können als ein gestanztes Blech hergestellt werden. Die beiden Blattfedern **22**, **29** können über eine Brücke **31** zusammenhängen.

Fig. 3 zeigt das Verhalten der beiden Tilger **20**, **21** für verschiedene Anregungsfrequenzen f, über die γ-Achse ist die Auslenkung normiert auf die maximale Auslenkung (Amplitude) der Massenkörper **22**, **28** längs der Arbeitsachse **9** aufgetragen. Die Kurve **32** gibt das Anregungsspektrum für den ersten Tilger **20**, die Kurve **33** das Anregungsspektrum für den zweiten Tilger **21** an.

Die beiden Tilger **20**, **21** sind zueinander verstimmt. Die Verstimmung der Resonanzfrequenz **34** des ersten Tilgers **20** ist größer als die Resonanzfrequenz **35** des zweiten Tilgers **21.** Eine Anregung eines Tilgers mit Frequenzen größer als dessen Resonanzfrequenz kann zu einem Aufschaukeln des Tilgers in der Handwerkzeugmaschine **1** führen und bewirkt statt eines gewünschten Tilgens von Vibrationen ein Verstärken der Vibrationen. Dies spricht eigentlich gegen den Einsatz eines zweiten Tilgers mit einer anderen Frequenz für das Tilgen von Schwingungen längs der Arbeitsachse **9.** Es wurde jedoch erkannt, dass wenn die beiden Tilger **20**, **21** nur etwas zueinander verstimmt sind, diese wohl aneinander ankoppeln und der niederfrequente Tilger **21** sich noch nicht aufschaukelt, wenn die Anregungsfrequenz f durch den Linearantrieb **5** zwischen den Resonanzfrequenzen **35**, **34** der beiden Tilger **20**, **21** liegt. Die Resonanzfrequenz **34** des ersten Tilgers **20** sollte dabei innerhalb eines Frequenzbandes **36** liegen, innerhalb welchem das Anregungsspektrum **32** des zweiten Tilgers **21** auf nicht mehr als ein Viertel (schraffierte Fläche), vorzugsweise nicht mehr als die Hälfte der Maximalamplitude abfällt. Die beiden Tilger **20**, **21** koppeln dann stark aneinander an. Insgesamt ergibt sich für das Gesamtsystem aus den zwei Tilgern **20**, **21** eine breitere Resonanz. Das Ankoppeln der beiden Tilger **20**, **21** kann durch die elastische Brücke **31** zwischen den Blattfedern **29**, **22** noch gesteigert werden. Die Resonanzfrequenzen **34**, **35** werden vorzugsweise über die Pendelarme **23**, **29** und die Massenkörper **22**, **28** so eingestellt, dass eine Periodizität des Linearantriebs **5** zwischen den Resonanzfrequenzen **34**, **35** liegt.

Die Tilger **20**, **21** können auch in einer Stichsäge oder ein Säbelsäge eingesetzt werden.

## Patentansprüche

1. Handwerkzeugmaschine mit einem Linearantrieb zum Bewegen eines Werkzeugs längs einer Arbeitsachse (**9**) und zwei Tilgern (**20**, **21**), deren Resonanzfrequenzen für eine Bewegung längs der Arbeitsachse (**9**) sich unterscheiden, wobei die Resonanzfrequenz des ersten der zwei Tilger (**20**) innerhalb eines Frequenzbandes liegt, innerhalb welchem der angeregte zweite der zwei Tilger (**21**) mit einer Auslenkung schwingt, die wenigstens einem Viertel einer Auslenkung bei resonanter Anregung des zweiten Tilger (**21**) entspricht.

2. Handwerkzeugmaschine nach Anspruch 1, **dadurch gekennzeichnet, dass** die Resonanzfrequenzen der Tilger (**20**, **21**) sich um wenigstens 2 % unterscheiden.

3. Handwerkzeugmaschine nach Anspruch 1 oder 2, **dadurch gekennzeichnet, dass** jeder der zwei Tilger (**20**, **21**) jeweils einen Pendelarm (**23**, **29**) und einen Massekörper (**22**, **28**), der federnd mittels des Pendelarms (**23**, **29**) an einem Gehäuse (**15**) der Handwerkzeugmaschine (**1**) befestigt ist, aufweist.

4. Handwerkzeugmaschine nach Anspruch 3, **dadurch gekennzeichnet, dass** eine Länge (**27**, **30**) der Pendelarme (**23**, **29**) und/oder eine Masse der Massekörper (**22**, **28**) sich in einem Bereich von 4 % bis 10 % unterscheidet.

5. Handwerkzeugmaschine nach Anspruch 3 oder 4, **dadurch gekennzeichnet, dass** der Pendelarm (**23**, **29**) eines ersten der zwei Tilger (**20**, **21**) parallel zu dem Pendelarm (**29**, **23**) eines zweiten der zwei Tilger (**21**, **20**) angeordnet ist.

6. Handwerkzeugmaschine nach Anspruch 3, **dadurch gekennzeichnet, dass** die Pendelarme (**23**, **29**) unter wenigstens 70 Grad zu der Arbeitsachse geneigt angeordnet sind.

7. Handwerkzeugmaschine nach Anspruch 3, **dadurch gekennzeichnet, dass** die Pendelarme (**23**, **29**) als Blattfeder ausgebildet sind.

8. Handwerkzeugmaschine nach Anspruch 7, **dadurch gekennzeichnet, dass** die Blattfedern an einem den Massekörpern (**22**, **28**) entfernten Ende durch einen Steg verbunden sind.

9. Handwerkzeugmaschine nach einem der vorhergehenden Ansprüche, **dadurch gekennzeichnet, dass** eine Resonanzfrequenz für eine Anregung der zwei Tilger (**20**, **21**) in eine Bewegung senkrecht zur Arbeitsachse um wenigstens eine Größenordnung höher ist als die Resonanzfrequenz für die Bewegung längs der Arbeitsachse.

10. Handwerkzeugmaschine nach einem der vorhergehenden Ansprüche, **dadurch gekennzeichnet, dass** eine Periodizität mit der der Linearantrieb (**5**) das Werkzeug längs der Arbeitsachse (**9**) bewegt zwischen den Resonanzfrequenzen (**34**, **35**) der beiden Tilger (**20**, **21**) liegt.

## Claims

1. Hand-held machine tool with a linear drive for moving a tool along a working axis (**9**) and two absorbers (**20**, **21**), the resonance frequencies of which differ for a movement along the working axis (**9**), wherein the resonance frequency of the first of the two absorbers (**20**) lies within a frequency band, within which the stimulated second of the two absorbers (**21**) oscillates with a deflection, which corresponds to at least a quarter of a deflection with resonant stimulation of the second absorber (**21**).

2. Hand-held machine tool according to claim 1, **characterised in that** the resonance frequencies of the absorbers (**20**, **21**) vary by at least 2%.

3. Hand-held machine tool according to claim 1 or 2, **characterised in that** each of the two absorbers (**20**, **21**) has a pendulum arm (**23**, **29**) and a mass body (**22**, **28**), which is fastened to a housing (**15**) of the hand-held machine tool (**1**) in a resilient way by means of the pendulum arm (**23**, **29**).

4. Hand-held machine tool according to claim 3, **characterised in that** a length (**27**, **30**) of the pendulum arms (**23**, **29**) and/or a mass of the mass bodies (**22**, **28**) differs in a range from 4% to 10%.

5. Hand-held machine tool according to claim 3 or 4, **characterised in that** the pendulum arm (**23**, **29**) of a first of the two absorbers (**20**, **21**) is arranged parallel to the pendulum arm (**29**, **23**) of a second of the two absorbers (**21**, **20**).

6. Hand-held machine tool according to claim 3, **characterised in that** the pendulum arms (**23**, **29**) are arranged inclined to the working axis by least 70 degrees.

7. Hand-held machine tool according to claim 3, **characterised in that** the pendulum arms (**23**, **29**) are made as leaf springs.

8. Hand-held machine tool according to claim 7, **characterised in that** the leaf springs are connected to an end away from the mass bodies (**22**, **28**) by a bar.

9. Hand-held machine tool according to one of the previous claims, **characterised in that** a resonance frequency for stimulation of the two absorbers (**20**, **21**) into a movement perpendicular to the working axis is higher than the resonance frequency for the movement along the working axis by at least one order of magnitude.

10. Hand-held machine tool according to one of the previous claims, **characterised in that** a periodicity, with which the linear drive (**5**) moves the tool along the working axis (**9**), lies between the resonance frequencies (**34**, **35**) of both absorbers (**20**, **21**).

## Revendications

1. Machine-outil manuelle comportant un entraînement linéaire pour déplacer un outil le long d'un axe de travail (9) et deux amortisseurs (20, 21) dont les fréquences de résonance sont différentes pour un mouvement le long de l'axe de travail (9), dans laquelle la fréquence de résonance du premier des deux amortisseurs (20) se situe dans une bande de fréquences à l'intérieur de laquelle le second amortisseur excité (21) parmi les deux amortisseurs vibre avec une déviation qui correspond au moins à un quart d'une déviation pendant l'excitation de résonance du second amortisseur (21) .

2. Machine-outil manuelle selon la revendication 1, **caractérisée en ce que** les fréquences de résonance des amortisseurs (20, 21) diffèrent d'au moins 2 %.

3. Machine-outil manuelle selon la revendication 1 ou 2, **caractérisée en ce que** chacun des deux amortisseurs (20, 21) comporte respectivement un bras pendulaire (23, 29) et une masselotte (22, 28) qui est fixée élastiquement à un boîtier (15) de la machine-outil manuelle (1) au moyen du bras pendulaire (23, 29).

4. Machine-outil manuelle selon la revendication 3, **caractérisée en ce qu'**une longueur (27, 30) des bras pendulaires (23, 29) et/ou une masse des masselottes (28, 29) diffère dans une plage de 4 % à 10 %.

5. Machine-outil manuelle selon la revendication 3 ou 4, **caractérisée en ce que** le bras pendulaire (23, 29) d'un premier des deux amortisseurs (20, 21) est agencé parallèlement au bras pendulaire (29, 23) d'un second des deux amortisseurs (21, 20).

6. Machine-outil manuelle selon la revendication 3, **caractérisée en ce que** les bras pendulaires (23, 29) sont agencés de manière inclinée d'au moins 70 degrés par rapport à l'axe de travail.

7. Machine-outil manuelle selon la revendication 3, **caractérisée en ce que** les bras pendulaires (23, 29) sont formés comme des ressorts à lame.

8. Machine-outil manuelle selon la revendication 7, **caractérisée en ce que** les ressorts à lame sont reliés par une nervure au niveau d'une extrémité éloignée des masselottes (22, 28).

9. Machine-outil manuelle selon l'une des revendications précédentes, **caractérisée en ce qu'**une fréquence de résonance pour une excitation des deux amortisseurs (20, 21) pendant un mouvement perpendiculairement à l'axe de travail est supérieure d'au moins un ordre de grandeur à la fréquence de résonance pour le mouvement le long de l'axe de travail.

10. Machine-outil manuelle selon l'une des revendications précédentes, **caractérisée en ce qu'**une périodicité à laquelle l'entraînement linéaire (5) déplace l'outil le long de l'axe de travail (9) est comprise entre les fréquences de résonance (34, 35) des deux amortisseurs (20, 21).
